# EUROPÄISCHE PATENTSCHRIFT

(11) **EP 0 232 489 B1**
(45) Veröffentlichungstag und Bekanntmachung des Hinweises auf die Patenterteilung: **01.02.1989**
(21) Anmeldenummer: 86116456.4
(22) Anmeldetag: 27.11.1986
(51) Int. Cl.: B65D 47/34, B65D 55/02

(54) **Austragvorrichtung für fliessfähige Medien**
Discharging device for free-flowing media
Dispositif d'écoulement pour des milieux liquides

(30) Priorität: 19.12.1985 DE 3544985
(43) Veröffentlichungstag der Anmeldung: 19.08.1987
(73) Patentinhaber: Ing. Erich Pfeiffer GmbH & Co. KG, 78315 Radolfzell (DE)
(72) Erfinder: Fuchs, Karl-Heinz, D-7760 Radolfzell (DE)
(74) Vertreter: Patentanwälte Ruff, Beier, Schöndorf und Mütschele

(56) Entgegenhaltungen:
- EP-A- 0 151 225
- DE-A- 2 743 270
- DE-U- 8 504 383
- US-A- 1 366 195

## Beschreibung

Die Erfindung betrifft eine Austragvorrichtung zum Austragen fließfähiger Medien aus einem Gefäß mit einem eine Austragöffnung aufweisenden, für den Austrag gegenüber einem gefäßseitigen Tragkörper von Hand druckbetätigbarem Austragkopf, der gegen zu einer Mittelachse etwa parallele Bewegungen aus seiner Ausgangslage mit einer auslösbaren Sicherung gesperrt ist, die zusammenwirkende Sicherungsglieder an dem Austragkopf und dem Tragkörper aufweist (EP-A1-0 151 225).

Der Austragkopf derartiger Austragvorrichtungen kann zum Beispiel dadurch in seiner Ausgangslage gegen versehentliche Betätigungsbewegungen gesperrt werden, daß er in einer Drehstellung um die Mittelachse gesperrt und in der anderen entsichert ist. Eine derartige Sicherung ist jedoch in solchen Fällen nicht ausreichend, wo ein unbefugter Gebrauch der Austragvorrichtung, beispielsweise durch Kinder, verhindert werden soll. Das Kind kann nämlich den Austragkopf und den Tragkörper beim Spiel durchaus versehentlich in die entsicherte Lage zueinander bringen und dann den Austragkopf betätigen, so daß es, abhängig von den Eigenschaften des ausgetragenen Mediums, einer mehr oder weniger großen Gefahr ausgesetzt sein kann.

Der Erfindung liegt die Aufgabe zugrunde, eine Austragvorrichtung der genannten Art zu schaffen, die auf einfache Weise eine möglichst hohe Sicherheit gegen unbefugtes Betätigen des Austragkopfes gewährleistet.

Dies kann gemäß der Erfindung auf einfache Weise dadurch erreicht werden, daß die jeweils zusammenwirkenden Sicherungsglieder federnd in wiedereinrückbarem Eingriff miteinander gehalten und mit einer Auslösehandhabe gegen Federkraft ausrückbar sind. Sobald die Sicherungsglieder nach einer entsichernden Betätigung wieder losgelassen bzw. freigegeben werden, um den Austragkopf zu betätigen, springen sie unter der Federwirkung wieder in ihren Sicherungs-Eingriff zurück, so daß für solche Personen, die keine besonderen Kenntnisse für den Gebrauch der Austragvorrichtung haben, eine Benutzung kaum möglich ist.

Besonders vorteilhaft ist es, wenn die Auslösehandhabe bzw. die Auslösehandhaben nicht während der gesamten Druckbetätigung des Austragkopfes in Auslösestellung gehalten werden müssen, was beispielsweise dadurch erreicht werden kann, daß benachbart zu einer Rastöffnung des einen Bauteiles eine Gleitfläche für ein Rastglied des anderen Bauteiles sich in der Druckbetätigungsrichtung anschließt. Damit während des bestimmungsgemäßen Gebrauches der Austragvorrichtung auch beim Zurückführen des Austragkopfes in die Ausgangslage nicht zwingend die Sicherung wieder in sperrenden Eingriff kommt, sind der Austragkopf und der Tragkörper außer in Richtung der Druckbetätigung auch noch in einer weiteren, hiervon abweichenden Richtung gegeneinander in eine Stellung bewegbar, insbesondere drehbar, in welcher die beiden zusammenwirkenden Sicherungsglieder auf Bewegungsbahnen liegen, die im Abstand aneinander vorbeiführen.

Es hat sich gezeigt, daß eine Entriegelungsbewegung, die von der Mittelachse weggerichtet ist, für Kinder schwieriger auszuführen ist, als eine gegen die Mittelachse gerichtete Entriegelungsbewegung, die durch einfachen radialen Druck auf das Rastglied ausgeführt werden könnte. Um für diejenigen, die Kenntnis über den richtigen Gebrauch der Austragvorrichtung haben, deren Benutzung weiter zu vereinfachen ist die Auslösehandhabe als Drucktaste ausgebildet, die vorzugsweise am Ende eines entgegen Druckbetätigungs-Richtung des Austragkopfes frei austragenden Federarmes vorgesehen ist, so daß sie in der gleichen Richtung wie die Druckbetätigung des Austragkopfes zu betätigen ist. Die Auslösehandhabe kann daher unter Gegenhalten mit dem Daumen an der Unterseite des Gefäßes mit weiteren Fingern derselben Hand betätigt werden, wonach jedoch die andere Hand koordiniert dafür erforderlich ist, den Austragkopf gegenüber dem Tragkörper in die Entsicherungsstellung zu drehen ; dann kann der die Auslösehandhabe betätigende Finger diese Auslösehandhabe freigeben und zur unmittelbar benachbarten, für die Druckbetätigung des Austragkopfes vorgesehenen Handhabe umgesetzt werden.

Ist diese Handhabe des Austragkopfes so ausgebildet, daß sie in der Entsicherungsstellung die Auslösehandhabe mit geringem Abstand überdeckt, so ist einerseits gut der entsicherte Zustand der Austragvorrichtung erkennbar und andererseits eine Druckbelastung oder eine versehentliche Betätigung der Auslösehandhabe ausgeschlossen. In diesem Fall ist der Austragkopf bereits nach einer relativ geringen Drehung in einer solchen Entsicherungsstellung, daß das Rastglied nicht zurück in die Rastöffnung springen kann, sondern mit einem Teil seines Rastnockens bereits an der Gleitfläche gleitet, so daß der Austragkopf ohne weitere Betätigung der Auslösehandhabe vollends in die Entsicherungs-Endstellung überführt werden kann.

Aus ergonomischen Gründen ist es zweckmäßig, wenn zwei einander gegenüberliegende, nur bei gleichzeitigem Betätigen die Sicherung auslösende Auslösehandhaben vorgesehen sind, die auf ein gemeinsames Sicherungsglied wirken können, zweckmäßig jedoch jeweils auf ein gesondertes Sicherungsglied wirken und es erlauben, die Hand mit zwei Fingern beiderseits der Austragvorrichtung jeweils auf einer Auslösehandhabe kippsicher abzustützen, wodurch auch die Auslösehandhaben verhältnismäßig klein dimensioniert werden können. Desweiteren wird dadurch die Sicherheit vor unbefugtem Gebrauch der Austragvorrichtung noch zusätzlich erhöht.

Die erfindungsgemäße Ausbildung, die auch für Austragvorrichtungen von unter Druck stehenden Gefäßen, also beispielsweise für Austragvorrichtungen geeignet sein kann, die im wesentlichen nur ein durch die Druckbetätigung des Austragkopfes öffendes Ventil aufweisen, ist besonders vorteilhaft für solche Austragvorrichtungen geeignet, die eine Austragpumpe aufweisen, welche mit dem Austragkopf betätigt wird und durch Pumpwirkung das Medium aus dem Gefäß durch die Austragöffnung nach außen fördert. Derartige Austragvorrichtungen werden insbesondere auch für pharmazeutische Zubereitungen verwendet, die meist besonders sicher gegen unbefugten Gebrauch durch Kinder sein müssen.

Diese und weitere Merkmale von bevorzugten Weiterbildungen des Gegenstandes der Erfindung gehen auch aus der Beschreibung und den Zeichnungen hervor. Ein Ausführungsbeispiel ist in den Zeichnungen dargestellt und wird im folgenden näher erläutert. In den Zeichnungen zeigen :
Fig. 1 eine erfindungsgemäße Austragvorrichtung im Axialschnitt
Fig. 2 Die Austragvorrichtung gemäß Fig. 1 in Draufsicht, jedoch bei abgenommener Schutzkappe.

Die Austragvorrichtung 1 gemäß den Fig. 1 und 2 ist zum Fördern fließfähiger, insbesondere flüssiger Medien aus einem beispielweise flaschenförmigen, in Fig. 1 strichpunktiert angedeuteten Gefäß 2 bestimmt, an dessen Gefäßhals 3 die Austragvorrichtung 1 mit einem kappenförmigen Tragkörper 4 derart befestigt wird, daß die Haisöffnung des Gefäßes 2 dicht abgeschlossen ist und der Tragkörper 4 den Gefäßhals 3 am Außenumfang formschlüssig umgibt. An der vom Gefäß 2 abgekehrten Seite weist die Austragvorrichtung 1 einen Austragkopf 5 auf, mit welchem eine am Tragkörper 4 koaxial befestigte und in das Gefäß 2 rangende Schubkolbenpumpe 6 durch Niederdrücken in Richtung Pfeil 7 zu betätigen ist. Die Schubkolbenpumpe weist ein im wesentlichen zur Mittelache 14 der Austragvorrichtung 1 symmetrisches Zylindergehäuse 8 auf, das an seinem weiteren Ende mit einem Zylinderdeckel 9 verschlossen ist, der mit dem Tragköprer 4 gegen die Stirnfläche des Gefäßhalses 3 gespannt ist. In dem Zylindergehäuse ist ein Pumpkolben 10 axial verschiebbar gelagert, dessen elastisch stauchbare Kolbenmanschette ein am Ende des Pumphubes mechanisch öffnendes Auslaßventil mit einem Ventilsitz bildet, wobei nach Öffnen des Auslaßventiles das unter Überdruck in der Pumpenkammer stehende Medium durch einen im Kolbenschaft vorgesehenen und im Austragkopf 5 fortgesetzten Auslaßkanal durch eine beispielsweise als Zerstäuberdüse ausgebildete Austragöffnung 13 an dem vom Gefäß 2 abgekehrten Ende eines stutzenförmigen Ansatzes des Austragkopfes ausgetragen wird. Beim Rückhub wird über ein am inneren Ende des Zylindergehäuses 8 vorgesehenes Tauchrohr durch ein bei Unterdruck in der Pumpenkammer öffnendes Rückschlagventil 11 Medium aus dem Gefäß 2 in die Schubkolbenpumpe 6 für den Austrag beim nächsten Pumphub angesaugt.

Auf den Außenumfang des Tragkörpers 4 ist eine diesen eng umgebende Deckkappe 15 aufgesteckt, die etwa bündig mit der dem Gefäß 2 zugekehrten Stirnseite des Tragkörpers 4 abschließt und bis zu einer im Außendurchmesser abgesetzten Außenverzahnung 16 des Tragkörpers reicht, in welche sie mit einer entsprechenden Innenverzahnung verdrehgesichert eingereift. An der dem Gefäß 2 zugekehrten Seite geht die Außenverzahnung 16 in eine Ringschulter über, an welcher die Deckkappe 15 mit einer entsprechenden Innenschulter axial gesichert anliegt. An die vom Gefäß 2 abgekehrte Stirnseite der Außenverzahnung 16, mit welcher ein Teil der zugehörigen Stirnfläche der Deckkappe 15 abschließt, schließt sich ein vorstehender Ringmantel 17 an, welcher den Zylinderdeckel umgibt und dessen freie Stirnfläche etwa in der Ebene der äußeren Stirnfläche des Zylinderdeckels 17 vorgesehen ist. Die Stirnfläche des Gefäßhalses 3 liegt an der Innenseite der Stirnwand des Tragkörpers 4, dessen Außenseite durch die zuletzt genannte äußere Stirnfläche gebildet ist.

Der Austragkopf 5 weist an seinem dem Tragkörper 4 zugekehrten Ende einen zylindrischen Mantel 18 auf, welcher den Ringmantel 17 am Außenumfang mit geringem Radialabstand umgibt, derart, daß der Ringmantel 17 jeweils mit radialem Abstand zwischen dem Zylinderdeckel 9 und dem Mantel 18 vorgesehen ist. An dem von dem Tragkörper 4 abgekehrten Ende geht der Mantel 18 in eine einteilig mit ihm ausgebildete, zur Mittelachse 14 rechtwinklige Druckplatte 19 über, die eine von der Kreisform abweichende, jedoch hinsichtlich der Mittelachse 14 zentrisch symmetrische Außenform aufweist. Die Druckplatte 19 steht an zwei einander diamentral gegenüberliegenden Seiten über den Außenumfang des Mantels 18 vor, während sie an zwei rechtwinklig dazu diametral gegenüberliegenden Seiten, nämlich ihren Längsseiten, gerade bis an diesen Außenumfang reicht. In Fig. 1 ist links der Mittelachse 14 der Schnitt durch den vorstehenden Teil der Druckplatte 19 gelegt, während er rechts von der Mittelachse 14 durch den Teil der Druckplatte 19 gelegt ist, der nur bis an den Außenumfang des Mantels 18 reicht. An die von dem Mantel 18 abgekehrte Seite der Druckplatte 19 schließt sich der den Austragkanal 12 aufnehmende Austragstutzen 20 an, der über seinen gesamten Aussenumfang gegenüber der Druckplatte 19 so zurückversetzt ist, daß beiderseits des Austragstützens 20 auf der Druckplatte 19 jeweils ein Finger einer Hand abgestützt werden kann, deren Daumen zur Gegenhaltung zweckmäßig am Boden des Gefäßes 2 abgestützt wird, so daß dann der Austragkopf 5 in einfacher Weise in Richtung Pfeil 7 zur Durchführung des Pumphubes entgegen der Kraft einer in der Schubkolbenpumpe 6 vorgesehen Rückstellfeder gegen das Gefäß 2 bewegt werden kann. Der verdrehgesichert mit dem Pumpkolben 10 verbundene Austragkopf 5 kann gegenüber dem Tragkörper 4 und dem Zylindergehäuse 8 um die Mittelachse 14 dadurch verdreht werden, daß der Pumpkolben 10 drehbar in dem Zylindergehäuse 8 geführt ist.

Der Mantel 18 des Austragkopfes 5 weist an seiner freien, von der Druckplatte 19 abgekehrten Stirnfläche zwei einander diamentral gegenüberliegende, jeweils über einen verhältnismäßig großen Bogenwinkel reichende, gleiche und spiegelsymmetrisch angeordnete Rastöffnungen 21 in Form von Ausschnitten mit konstanter Tiefe in der zugehörigen Stirnfläche auf. Jeder Rastöfnung 21 ist ein nockenförmiges Rastglied 22 zugeordnet, das ebenfalls entsprechend kreisbogenförmig ausgebildet sein kann und zweckmäßig nur über einen Teil der Dicke des Mantels 18 in die Rastöffnung 21 eingreift. Das Rastglied ist als radial gegen die Mittelachse 14 gerichteter Vorsprung eines Federarmes 23 ausgebildet, der ebenso wie das Rastglied 22 ringausschnittförmig um die Mittelachse 14 gekrümmt und einteilig mit der Deckkappe 15 ausgebildet ist. Durch die ringbogenförmige Ausbildung der Federarme 23 wird auch bei sehr kleinen Wanddicken, die beispielsweise im Bereich von einem Millimeter liegen können, eine relativ hohe Steifigkeit erzielt. Der im Querschnitt parallel zur Mittelachse 14 mit Radialabstand benachbart zum Ringmantel 17 über die zugehörige Stirnfläche der Außenverzahnung 16 bzw. über die zugehörige Stirnfläche der Deckkappe 15 geradlinig vorstehende Federarm 23 ist gegenüber dem Aussenumfang der Deckkappe 15 geringfügig radial nach innen versetzt und derart dimensioniert, daß er eine radial nach außen gerichtete Bewegung des Rastgliedes 22 gegen die ihm innewohnende Federkraft ermöglicht, bis das Rastglied 22 außer Eingriff mit der Rastöffnung 21 steht, also außerhalb des Aussenumfanges des Mantels 18 liegt. Zur Auslösung des Rastgliedes 22 ist eine Auslösehandhabe 24 an dem Federarm 23 vorgesehen, die radial nach außen über den Außenumfang des Federarmes 23 vorsteht und mit dem Rastglied 22 eine Querschnittsverbreiterung am freien Ende des Federarmes 23 bildet. Die freie Endfläche dieser Verbreiterung ist als vertiefte Fingerkuhle 25 ausgebildet, die sich radial zur Mittelachse 14 annähernd von der am nächsten bei der Mittelachse 14 liegenden, als Lauffläche 26 vorgesehenen Kante des Rastgliedes 22 bis zur radial am weitesten entfernt von der Mittelachse 14 liegenden Umfangskante der Auslöshandhabe 24 erstreckt. Diese Außenkante der in Sperreingriff stehenden Auslösehandhabe 24 liegt auf demselben Kreisbogen wie die konvex nach außen gekrümmten Schmalseiten der Druckplatte 19, deren Längsseiten mit größerem Krümmungsradius ebenfalls konvex nach außen gekrümmt sind und über Abrundungen in die Schmalseiten übergehen. Die Breite der Auslösehandhabe 24 in Umfangsrichtung der Austragvorrichtung 1 ist höchstens so groß wie die Breite der Druckplatte 19 im Bereich ihrer Schmalseiten, so daß die beiden Auslösehandhaben 24 bei einer gegenüber Fig. 2 um 90° verdrehten Lage des Austragkopfes 5 von der Druckplatte 19 deckungsgleich abgedeckt und daher infolge des sehr kleinen Spaltes zwischen Druckplatte 19 und Auslösehandhaben 24 nicht mehr zur Betätigung zugänglich sind.

Die Rastöffnungen 21 erstrecken sich über einen Bogenwinkel um die Mittelachse 14, der nur geringfügig bzw. nur um das notwendige Bewegungsspiel größer als der entsprechende Bogenwinkel der Rastglieder 22 ist. Werden die Rastglieder 22 durch Fingerdruck gegen die Fingerkuhlen 25 unter federnder Nachgiebigkeit der Federarme 23 radial nach außen außer Eingriff aus den Rastöffnungen 21 bewegt und wird der Austragkopf 5 dann um ein geringes Maß um die Mittelachse 14 verdreht, so kann das zugehörige Bogenende des Rastgliedes 20 auch bei Freigabe der Auslösehandhabe 24 nicht mehr zurück in die Rastöffnung 21 gelangen, sondern es liegt an der Aussenumfangsfläche des Mantels 18 an, die dann eine Gleitfläche 27 für die Lauffläche 26 des jeweiligen Rastgliedes 22 bildet. Der Austragkopf 5 kann dann ohne weitere Betätigung der Auslösehandhaben 24 weiter in die die Auslösehandhaben 24 überdeckende Lage gedreht werden. Beim Weiter-Drehen oder Zurückdrehen aus dieser entsicherten Stellung gelangt das jeweilige Rastglied 22 dann mit dem zugehörigen Bogenende wieder in den Bereich der Rastöffnung, wobei dieses nicht von der Gleitfläche 27 gestützte Bogenende unter der Federwirkung des Federarmes 23 so weit radial nach innen wandern kann, daß es im Verlaufe dieser Drehbewegung an der zugehörigen Seitenbegrenzung der Rastöfnung 21 anschlägt, so daß ein Vorbeidrehen an der Raststellung bzw. ein Überspringen der Rastöffnung 21 durch das Rastglied 22 praktisch ausgeschlossen ist und die Sperrstellung sehr einfach aufgefunden werden kann. Die Auslösehandhabe 24 bzw. die Fingerkuhle 25 schließt unmittelbar an den Außenumfang des Mantels 18 an, so daß der die Auslösehandhabe 24 betätigende Finger durch zusätzliche Abstützung an dieser Außenumfangsfläche auch bei verhältnismäßig schmaler Ausbildung der Auslösehandhabe 24 mit dieser sicher in Eingriff gehalten werden kann.

Zur Anpassung des Federarmes 23 an seine jeweiligen Werkstoffe und Querschnitte kann an seiner Innen- und/oder Außenumfangsfläche im Übergangsbereich in die Kappe auch eine Kerbe vorgesehen sein, durch welche sein Querschnitt nach Art einer Sollknickstelle bzw. Filmscharnierartig über die gesamte oder einen Teil seiner Bogenerstreckung verringert wird. Ferner können an einem oder beiden Bogenenden in diesem Übergangsbereich Einschnitte vorgesehen sein, so daß der Federarm in dem jeweiligen Bereich vollständig von der Kappe getrennt ist.

Durch die erfindungsgemäße Ausbildung ergibt sich eine sehr kompakte Anordnung der Sicherung, die praktisch ohne jegliche zusätzliche Teile erzielt werden kann. Es ist denkbar, die Rastglieder 22 auch einteilig unmittelbar mit dem Tragkörper 4 auszubilden. Ferner ist es denkbar, das Rastglied 22 am Austragkopf 5 und die Rastöffnung am Tragkörper vorzusehen.

## Patentansprüche

1. Austragvorrichtung zum Austragen fließfähiger Medien aus einem Gefäß (2) mit einem eine Austragöffnung (13) aufweisenden, für den Austrag gegenüber einem gefäßseitigen Tragkörper (4) von Hand druckbetätigbaren Austragkopf (5), der gegen zu einer Mittelachse (14) etwa parallele Bewegungen aus seiner Ausganglage mit einer auslösbaren Sicherung gesperrt ist, die zusammenwirkende Sicherungsglieder an dem Austragkopf (5) und dem Tragkörper (4) aufweist, dadurch gekennzeichnet, daß die jeweils zusammenwirkenden Sicherungsglieder federnd in wieder einrückbarem Eingriff miteinander gehalten und mit mindestens einer Auslösehandhabe (24) gegen die Federkraft ausrückbar sind.

2. Austragvorrichtung, insbesondere nach Anspruch 1, dadurch gekennzeichnet, daß die zusammenwirkenden Sicherungsglieder in Form eines Rastgliedes (22) und einer Rastöffnung (21) vorgesehen und vorzugsweise etwa radial zur Mittelachse (14) gegeneinander in Ausrückstellung bewegbar angeordnet sind.

3. Austragvorrichtung, insbesondere-nach Anspruch 1 und 2, dadurch gekennzeichnet, daß der Austragkopf (5) und der Tragkörper (4) gegeneinander in eine Entsicherungs-Stellung drehbar sind, in welcher die beiden zusammenwirkenden Sicherungsglieder bei Ausgangstellung des Austragkopfes (5) außer Eingriff um die Mittelachse (14) gegeneinander versetzt sind, daß vorzugsweise in Achsrichtung und/oder in Umfangsrichtung benachbart zur Rastöffnung (21) an dem zugehörigen Bauteil eine Gleitfläche (27) für das Rastglied (22) vorgesehen ist, die insbesondere zylindermantelförmig um die Mittelachse (14) gekrümmt ist, daß ferner vorzugsweise das Rastglied (22) eine insbesondere gegen die Mittelachse (14) gerichtete und/oder eine kanten- bzw. linienförmige Lauffläche (26) für die Gleitfläche (27) aufweisende Rastnocke aufweist und daß vorzugsweise das Rastglied (22) an einem, insbesondere einteilig mit dem zugehörigen Bauteil ausgebildeten Federarm (23) angeordnet ist, der im Axialschnitt insbesondere etwa parallel zur Mittelachse (14) vorsteht und/oder ringausschnittförmig etwa um die Mittelachse (14) gekrümmt ist bzw. etwa eine axiale Fortsetzung eines Mantels des zugehörigen Bauteiles bildet.

4. Austragvorrichtung, insbesondere nach einem der vorhergehenden Ansprüche, dadurch gekennzeichnet, daß die Auslösehandhabe (24) als Drucktaste ausgebildet ist, die vorzugsweise eine Fingerkuhle (25) an einer das Rastglied (22) und die Auslösehandhabe (24) bildenden Verbreiterung des, insbesondere entgegen Druckbetätigungs-Richtung (7) des Austragkopfes (5) frei ausragenden Federarmes (23) aufweist.

5. Austragvorrichtung, insbesondere nach einem der vorhergehenden Ansprüche, dadurch gekennzeichnet, daß die Rastöffnung' (21) als nutförmiger Ausschnitt in der freien Stirnfläche eines zur Mittelachse (14) etwa koaxialen Mantels (18) des zugehörigen Bauteiles gebildet ist, dessen Außenumfangsfläche vorzugsweise die Gleitfläche (27) bildet, zu der die Auslösehandhabe (24) unmittelbar benachbart liegt.

6. Austragvorrichtung, insbesondere nach einem der vorhergehenden Ansprüche, dadurch gekennzeichnet, daß die Auslösehandhabe (24) und/oder das Rastglied (22) an dem Tragkörper (4) vorgesehen sind, der vorzugsweise durch eine Gefäßkappe gebildet ist.

7. Austragvorrichtung, insbesondere nach einem der vorhergehenden Ansprüche, dadurch gekennzeichnet, daß der Austragkopf (5) für die Handbetätigung eine quer zur Mittelachse (14) liegende, insbesondere gegenüber der Auslösehandhabe (24) entgegen Druckbetätigungs-Richtung versetzte und/oder in Axialansicht derart von der Kreisform abweichende Druckplatte (19) aufweist, daß diese die Auslösehandhabe (24) in der Entsicherungs-Stellung überdeckt und in der Sicherungs-Stellung freigibt, daß ferner vorzugsweise die Gleitfläche (27) bzw. der die Rastöffnung (21) aufweisende Mantel (18) des Austragkopfes (5) unmittelbar an eine Seite der Druckplatte (19) anschließt und insbesondere an zwei diametral gegenüberliegenden Seiten wenigstens annähernd bis an die Außenbegrenzung der Druckplatte (19) reicht und daß vorzugsweise die Druckplatte (19) länglich rechteckige Grundform, insbesondere mit konvex nach außen gekrümmten und abgerundet ineinander übergehenden Außenkanten, aufweist, wobei insbesondere das jeweilige Ende der in Entsicherungs-Stellung stehenden Druckplatte (19) in Axialansicht annähernd deckungsgleich zur Auslösehandhabe (24) liegt, die etwa gleiche Außenkontur aufweist.

8. Austragvorrichtung, insbesondere nach einem der vorhergehenden Ansprüche, dadurch gekennzeichnet, daß zwei einander gegenüberliegende, nur bei gleichzeitiger Betätigung die Sicherung auslösende Auslösehandhaben (24), insbesondere für gesonderte Sicherungsglieder vorgesehen sind.

9. Austragvorrichtung, insbesondere nach einem der vorhergehenden Ansprüche, dadurch gekennzeichnet, daß das am Tragkörper (4) angeordnete Sicherungsglied an einer den Tragkörper (4) aufnehmenden Deckkappe (15) vorgesehen ist, die vorzugsweise mit einer in eine Außenverzahnung (16) des Tragkörpers (4) eingreifenden Innenverzahnung gegenüber dem Tragkörper (4) verdrehgesichert ist.

10. Austragvorrichtung, insbesondere nach einem der vorhergehenden Ansprüche, dadurch gekennzeichnet, daß am Tragkörper (4) eine Schubkolbenpumpe (6) angeordnet ist, deren Pumpkolben (10) mit dem Austragkopf (5) verbunden ist, wobei vorzugsweise die Sicherungsglieder radial benachbart zum äußeren Ende des Zylindergehäuses (8) der Schubkolbenpumpe (6) liegen.

## Claims

1. Discharger for discharging flowable media from a vessel (2), with a discharge head (5) having a discharge opening (13) and for discharge purposes manually pressure operable with respect to a vessel-side support body (4), the discharge head being locked by a releasable locking system to prevent movements from its initial position roughly parallel to a central axis (14), the locking means having cooperating locking members on the discharge head (5) and the support body (4), characterized in that the cooperating locking members are resiliently held together in reen- gageable engagement and can be disengaged counter to spring tension by at least one release handle (24).

2. Discharger according to claim 1, characterized in that the cooperating locking members are in the form of a stop member (22) and a stop opening (21) and are preferably movable against one another approximately radially to the central axis (14) into the disengaging position.

3. Discharger according to claims 1 and 2, characterized in that the discharge head (5) and support body (4) are rotatable against one another into an unlocking position, in which in the starting position of discharge head (5), the two cooperating locking members out of engagement are displaceable with respect to one another about the central axis (14), that preferably axially and/or circumferentially adjacent to stop opening (21) on the associated component is provided a sliding surface (27) for stop member (22) and that the sliding surface (27) is particularly curved in cylindrical casing-like manner about central axis (14), that preferably the stop member (22) has a stop cam, which is particularly directed against the central axis (14) and/or has an edge-like or linear bearing face (26) for sliding surface (27) and that preferably the stop member (22) is arranged on a spring arm (23), which is preferably constructed in one piece with the associated component and which in axial section projects particularly roughly parallel to central axis (14) and/or is curved in ring cutout-like manner roughly around the central axis (14) and preferably forms an axial extension of a casing of the associated component.

4. Discharger, particularly according to one of the preceding claims, characterized in that the release handle (24) is constructed as a pushbutton, which preferably has a recessed part (25) on a widened portion, forming the stop member (22) and release handle (24), of the spring arm (23), which in particular projects freely counter to the pressure operating direction (7) of discharge head (5).

5. Discharger, particularly according to one of the preceding claims, characterized in that the stop opening (21) is constructed as a slot-like cutout in the free end face of a casing (18), roughly coaxial to the central axis (14), of the associated component,.whose external circumferential surface preferably forms the sliding surface (27) and to which release handle (24) is immediately adjacent.

6. Discharger, particularly according to one of the preceding claims, characterized in that the release handle (24) and/or stop member (22) are provided on support body (4), which is preferably formed by a vessel cap.

7. Discharger, particularly according to one of the preceding claims, characterized in that for manual operation discharge head (5) has a pressure plate (19) at right angles to central axis (14) and in particular displaced counter to the pressure operating direction with respect to release handle (24) and whereof the axial view preferably differs from the circular shape in such a way that it covers the release handle (24) in the unlocking position and frees it in the locking position, that preferably the sliding surface (27) or the casing (18) of discharge head (5) having the stop opening (21) is connected directly to one side of pressure plate (19) and preferably on two diametrically facing sides extends at least approximately up to the outer boundary of pressure plate (19) and that pressure plate (19) has an elongated rectangular basic shape, in particular with convexly outwardly curved outer edges passing in rounded manner into one another and that preferably the particular end of pressure plate (19) in the unlocking position is in axial view approximately congruent to the release handle (24), which has approximately the same outer contour.

8. Discharger, particularly according to one of the preceding claims, characterized in that two facing release handles (24) which only release the locking means in the case of simultaneous operation are provided in particular for separate locking members.

9. Discharger, particularly according to one of the preceding claims, characterized in that the locking member provided on support body (4) is located on a cap (15) receiving support body (4) and is prevented from turning with respect to the latter preferably with an internal tooth system engaging in the external tooth system (16) of support body (4).

10. Discharger, particularly according to one of the preceding claims, characterized in that on support body (4) is provided a thrust piston pump (6), whose pump piston (10) is connected to discharge head (5) and preferably the locking members are located radially adjacent to the outer end of cylinder block (8) of thrust piston pump (6).

## Revendications

1. Dispositif verseur utilisé pour verser des milieux aptes à s'écouler hors d'un récipient (2), comportant une tête verseuse (5) munie d'une ouverture de déversement (13) et pouvant être actionnée manuellement pour le déversement. par rapport à un corps de support (4) situé sur le récipient et qui peut être bloqué contre des déplacements approximativement parallèles à l'axe médian (14). à partir de sa position initiale, au moyen d'un dispositif de sécurité déverrouillable, qui comporte des éléments de sécurité coopérant entre eux et situés sur la tête verseuse (5) et le corps de support (4), caractérisé en ce que les organes de sécurité, qui coopèrent entre eux, sont maintenus élastiquement selon une liaison d'engrènement réciproque, pouvant être réen- clenchée, et peuvent être séparés à l'encontre de la force d'un ressort, à l'aide d'une poignée de libération (24).

2. Dispositif verseur notamment selon la revendication 1, caractérisé en ce que les organes de sécurité, qui coopèrent entre eux, sont prévus sous la forme d'un organe d'encliquetage (22) et d'une ouverture d'encliquetage (21) et sont disposés de préférence de manière à pouvoir être amenés dans une position de séparation réciproque, de préférence selon un déplacement approximativement radial par rapport à l'axe médian (14).

3. Dispositif verseur notamment selon les revendications 1 et 2, caractérisé en ce que la tête verseuse (5) et le corps de support (4) peuvent pivoter l'un par rapport à l'autre pour être amenés dans une position séparée dans laquelle les deux organes de sécurité, qui coopèrent entre eux, sont déplacés autour de l'axe médian (14) pour être séparés l'un de l'autre, lorsque la tête verseuse (5) est dans sa position initiale, qu'il est prévu sur le composant associé, de préférence au voisinage de l'ouverture d'encliquetage (21) dans la direction axiale et/ou dans la direction circonférentielle, une surface de glissement (27) pour l'organe d'encliquetage (22) qui s'étend avec une forme cintrée, notamment cylindrique, autour de l'axe médian (14), qu'en outre de préférence l'organe d'encliquetage (22) possède une came d'encliquetage dirigée notamment vers l'axe médian (14) et/ou comportant une surface de déplacement (26) en forme d'arête ou de forme linéaire, pour la surface de glissement (27), et que de préférence l'organe d'encliquetage (22) est disposé, sur une branche de ressort (23) réalisée notamment d'un seul tenant avec le composant associé, cette branche de ressort faisant saillie, en coupe axiale, notamment approximativement parallèlement à l'axe médian (14) et/ou possédant une forme cintrée en s'étendant avec une forme de section annulaire approximativement autour de l'axe médian (14) ou constituant approximativement un prolongement axial d'une enveloppe du composant associé.

4. Dispositif verseur, notamment selon l'une des revendications précédentes, caractérisé en ce que la poignée de libération (24) est réalisée sous la forme d'un bouton-poussoir, qui possède de préférence une cavité (25) pour l'application d'un doigt située dans une partie élargie, formant l'organe d'encliquetage (22) et la poignée de libération (24), de la branche de ressort (23), qui fait saillie librement notamment à l'encontre de la direction (7) d'application de pression de la tête verseuse (5).

5. Dispositif verseur notamment selon l'une des revendications précédentes, caractérisé en ce que l'ouverture d'encliquetage (21) est réalisée sous la forme d'un évidement en forme de gorge ménagé dans la surface frontale libre d'une enveloppe (18), approximativement coaxiale à l'axe médian (14), du composant associé, dont la surface enveloppe extérieure forme de préférence la surface de glissement (27), directement voisine de la poignée de libération (24).

6. Dispositif verseur notamment selon l'une des revendications précédentes, caractérisé en ce que la poignée de désenclenchement (24) et/ou l'organe d'encliquetage (22) sont prévus sur le corps de support (4), formé de préférence par un capuchon du récipient.

7. Dispositif verseur notamment selon l'une des revendications précédentes, caractérisé en ce que la tête verseuse (5) comporte, pour l'actionnement manuel, une plaque de pression (19) qui s'étend transversalement par rapport à l'axe médian (14), est décalée notamment par rapport à la poignée de libération (24) en sens opposé de la direction d'application de la pression et/ou diffère, en vue axiale, de la forme circulaire de sorte que cette plaque de pression recouvre la poignée de libération (24) dans sa position de déverrouillage et la libère dans sa position de verrouillage, qu'en outre de préférence la surface de glissement (27) ou l'enveloppe (18), comportant l'ouverture d'encliquetage (21), de la tête verseuse (5) se raccorde directement sur une face de la plaque de pression (19) et notamment s'étend au moins approximativement jusqu'à la limite extérieure de la plaque de pression (19), notamment sur deux côtés diamétralement opposés, et que de préférence la plaque de pression (19) possède une forme de base rectangulaire allongée, notamment avec des arêtes extérieures cintrées, avec une forme convexe vers l'extérieur et se rejoignant par un arrondi, notamment l'extrémité respective de la plaque de pression (19) située dans la position de déverrouillage étant, en vue axiale, approximativement en recouvrement coïncidant avec la poignée de libération (24), qui possède approximativement le même contour extérieur.

8. Dispositif verseur notamment suivant l'une des revendications précédentes, caractérisé par le fait que deux poignées de libération (24) situées à l'opposé l'une de l'autre et déverrouillant le dispositif de sécurité lors de leur actionnement simultané, sont prévues notamment pour des organes de sécurité particuliers.

9. Dispositif verseur notamment selon l'une des revendications précédentes, caractérisé en ce que l'organe de sécurité situé sur le corps de support (4) est prévu sur un capuchon de revêtement (15) logeant le corps de support (4) et bloqué en rotation par rapport au corps de support (4), de préférence au moyen d'une denture intérieure engrenant dans une denture extérieure (16) du corps de support (4).

10. Dispositif verseur notamment selon l'une des revendications précédentes, caractérisé en ce que sur le corps de support (4) se trouve disposée une pompe à piston (6), dont le piston (10) est relié à la tête verseuse (5), les organes de sécurité étant situés de préférence au voisinage, dans la direction radiale, de l'extrémité extérieure du carter cylindrique (8) de la pompe à piston (6).
